# EUROPÄISCHE PATENTSCHRIFT

(11) **EP 0 693 661 B1**
(45) Veröffentlichungstag und Bekanntmachung des Hinweises auf die Patenterteilung: **16.07.1997**
(21) Anmeldenummer: 95109174.3
(22) Anmeldetag: 14.06.1995
(51) Int. Cl.: F24H 9/12, F24H 1/32, F24H 9/00

(54) **Gusseiserner Gliederheizkessel**
Cast-iron sectional boiler
Chaudière sectionnée en fonte

(30) Priorität: 18.07.1994 DE 4425302
(43) Veröffentlichungstag der Anmeldung: 24.01.1996
(73) Patentinhaber: Buderus Heiztechnik GmbH, D-35576 Wetzlar (DE)
(72) Erfinder: Assmann, Hartmut, D-35080 Bad Endbach (DE); Abel, Helmut, D-35460 Staufenberg (DE); Klein, Erich, D-35460 Staufenberg (DE); Müller, Alex, Dr. Ing., D-35466 Rabenau (DE); Sikorra, Wilfried, D-35039 Marburg (DE)

(56) Entgegenhaltungen:
- CH-A- 186 211
- FR-A- 1 285 073

## Beschreibung

Die Erfindung betrifft einen gußeisernen Gliederheizkessel nach dem Oberbegriff des Patentanspruches 1.

Ein Gliederheizkessel dieser Art ist in der DE 42 20 987 C2 dargestellt und beschrieben. Die Wasserkanäle, die den Brennraum und die Heizgaszüge bilden, münden dabei in eine große obere Wassernabe. An diese ist sowohl der Kesselvorlauf als auch der Kesselrücklauf angeschlossen. Bei dem dort näher beschriebenen Heizkessel handelt es sich um einen Kessel mit atmosphärischem Gasbrenner. Dabei steigen die Heizgase senkrecht nach oben. Die Wassernabe selbst liegt in einem oberen Eckbereich. Von hier strömt das kühle Rücklaufwasser außen nach unten und innen als aufgeheiztes Wasser nach oben. Durch Trenn- und Leitrippen innerhalb des Wasserraumes wird eine gewünschte Lenkung der Wasserströmungen erreicht.

Ein besonderes Problem besteht bei Heizkesseln mit Gebläsefeuerung. Hier liegt die Wassernabe mittig oberhalb des Brennraumes. Das einströmende kühle Rücklaufwasser strömt nicht von selbst in die seitlichen Bereiche. Es wird vielmehr wegen seiner größeren Wichte absinken und im noch nicht ausreichend vorgewärmten Zustand auf die Brennraumwände gelangen. Obwohl bereits ein gewisser Mischeffekt zwischen dem kühlen Rücklaufwasser und dem heißeren Vorlaufwasser vorhanden ist, reicht dieser doch nicht aus, Taupunktunterschreitungen auf der Heizgasseite ganz zu verhindern.

Der Erfindung liegt die Aufgabe zugrunde, einen Gliederheizkessel dieser Art zu schaffen, bei dem kein kühles Rücklaufwasser im noch nicht ausreichend vorgewärmten Zustand auf die Brennraum- und Heizgaszugwände gelangt.

Der erfindungsgemäße Gliederheizkessel besitzt die im Kennzeichen des Patentanspruches 1 genannten Merkmale.

Der Kessel ist so gestaltet, daß bewußt seitlich der mittig oberhalb des Brennraumes angeordneten Wassernabe Mischzonen innerhalb des Wasserraumes gebildet sind. Diese sind so ausgeführt, daß das kühle Rücklaufwasser jedenfalls das aufsteigende heiße Kesselwasser durchdringt und sich mit diesem vermischt, bevor es dann in den unteren Kesselbereich absinkt. Das Absinken wird aus den seitlichen Mischzonen auch seitlich erfolgen, so daß zunächst nicht unmittelbar die Brennraumwände mit kühlerem Wasser beaufschlagt werden. Es ist wichtig, daß das Rücklaufwasser auch in diese Mischzonen gelangt. Dem dient ein Abschirmelement in oder unterhalb der Wassernabe, welches eine direkte Abwärmsströmung des kühlen Rücklaufwassers verhindert und eine Lenkung in die seitlich der Wassernabe liegenden Mischzonen bewirkt.

Das Abschirmelement kann als schalenförmige Trennrippe oder als Gesamtlosteil unterhalb der Wassernabe im Wasserraum angegossen sein. Dabei ist es möglich, die Trennrippe aus angegossenen Rippenpartien zu bilden und lose Einsatzteile zwischenzufügen. Das kühle Rücklaufwasser muß die schalenförmige Trennrippe überströmen und kommt auf diese Weise zwangsweise in die seitlichen Mischzonen.

Denselben Zweck erfüllt auch eine Halbschale, die von der Stirnseite eingeschoben wird und alle Kesselglieder durchdringt. Das erlaubt ein Nachrüsten und ein späteres Anpassen an die sich einstellenden Gegebenheiten im Wasserraum.

Eingeschobene Rohre mit seitlichen Strömungsöffnungen ermöglichen ein noch gezielteres Eintreten des kühlen Rücklaufwassers in die Mischzonen.

Der Rücklauf wird jedenfalls stirnseitig an ein Endglied angeschlossen. Der Vorlauf kann vom oberen Bereich des Wasserraumes abzweigen. Auch ein stirnseitiger Abzweig des Vorlaufs parallel zum Rücklaufanschluß ist möglich. Ein spezielles Anschlußstück ermöglicht diese Anschlußart.

Die Zeichnung stellt ein Ausführungsbeispiel der Erfindung dar. Es zeigt:
Fig. 1: Die Vorderansicht eines Kesselgliedes,
Fig. 2: Den Schnitt A-A aus Fig. 1,
Fig. 3 + 4: Zwei vergrößerte Versionen des oberen Nabenbereiches eines Gliederkessels im Schnitt.

Das Kesselglied besitzt Wasserkanäle 1 zur Ausbildung eines Brennraumes 2 und eines Heizgaszuges 3. Die Wasserkanäle 1 münden in eine obere Wassernabe 4. An diese ist sowohl der Kesselrücklauf 5 als auch der Kesselvorlauf 6 angeschlossen. Der Kesselvorlauf 6 zweigt entweder von einem der Kesselglieder nach oben ab (Fig. 3) oder stirnseitig neben dem Kesselrücklauf 5 (Fig. 4). Letzteres erfolgt über ein Anschlußstück 7, an das auch der Sicherheitsvor- und -rücklauf 8, 9 angeschlossen ist.

Beiderseit der oberen Wassernabe 4 sind Mischzonen 10 gebildet, in denen sich das aufströmende heiße Kesselwasser und das kühlere Rücklaufwasser kreuzen. Dabei erfolgt eine Temperaturanhebung des Rücklaufwassers, bevor dieses in die unteren Bereiche des Kessels gelangt. Dafür, daß das Rücklaufwasser auch tatsächlich in die Mischzonen 10 gelangt und nicht sofort auf die Wand des Brennraumes 2 absinkt, sorgt ein Abschirmelement. Dieses kann aus angegossenen Trennrippen 11 im Wasserraum bestehen (Fig. 2). Es ist auch möglich, eine Halbschale in die Wassernabe 4 einzuschieben (nicht dargestellt). Auch ein Rohr 12 in der Wassernabe 4 erfüllt diesen Zweck, wobei seitliche Strömungsöffnungen 13 einen Austritt des kühlen Rücklaufwassers nur in die Mischzonen 10 hinein zuläßt (Fig. 3 + 4). Eine untere Wassernabe 14 dient nur der Verbindung der Kesselglieder untereinander und einem Wasserausgleich zwischen den Gliedern, jedoch nicht dem Anschluß des Heizungsnetzes.

## Patentansprüche

1. Gußeißerner Gliederheizkessel aus vertikalen Kesselgliedern mit Wasserkanälen zur Ausbildung eines Brennraumes und eines Heizgaszuges, welche in eine obere dem Anschluß sowohl des Kesselvorlaufs als auch des Kesselrücklaufs dienende Wassernabe einmünden,
dadurch gekennzeichnet, daß seitlich der oberhalb des Brennraumes (2) angeordneten Wassernabe (4) Mischzonen (10) innerhalb des Wasserraumes gebildet sind und daß ein Abschirmelement eine direkte Abwärtsströmung des kühlen Rücklaufwassers verhindert und eine Lenkung in die seitlich der Wassernabe (4) liegenden Mischzonen (10) bewirkt.

2. Gliederheizkessel nach Anspruch 1,
dadurch gekennzeichnet, daß das Abschirmelement als schalenförmige Trennrippe (11) unterhalb der Wassernabe (4) innerhalb des Wasserraumes angegossen ist.

3. Gliederheizkessel nach Anspruch 2,
dadurch gekennzeichnet, daß die schalenförmige Trennrippe aus angegossenen Rippenpartien und zwischengefügten Einsatzteilen besteht.

4. Gliederheizkessel nach Anspruch 1,
dadurch gekennzeichnet, daß das Abschirmelement als eine in die Wassernabe von der Stirnseite her eingeschobene, alle Wassernaben benachbarter Kesselglieder durchdringende Halbschale ausgebildet ist.

5. Gliederheizkessel nach Anspruch 1,
dadurch gekennzeichnet, daß das Abschirmelement als ein in die Wassernabe von der Stirnseite (4) her eingeschobenes, alle Wassernaben benachbarter Kesselglieder durchdringendes Rohr (12) mit seitlichen Strömungsöffnungen (13) ausgebildet ist.

6. Gliederheizkessel nach Anspruch 5,
dadurch gekennzeichnet, daß an das Rohr (12) stirnseitig der Kesselrücklauf (5) angeschlossen ist und daß vom oberen Bereich des das Rohr (12) umgebenden Wasserraumes der Kesselvorlauf (6) abzweigt.

7. Gliederheizkessel nach Anspruch 6,
dadurch gekennzeichnet, daß der Kesselvorlauf (6) von einem der Kesselglieder nach oben abzweigt.

8. Gliederheizkessel nach Anspruch 7,
gekennzeichnet durch ein stirnseitig aufgesetztes Anschlußstück (7) mit je einem vom Kesselrücklauf (5) zum Rohr (12) und vom umgebenden Wasserraum zum Kesselvorlauf (6) und gleichzeitig zum Sicherheitsvor- und -rücklauf (8, 9) führenden Bereich.

## Claims

1. A cast-iron sectional boiler, comprising vertical boiler members with water ducts for forming a combustion chamber and a heating gas duct terminating in a water hub serving for the connection of the boiler forward flow as well as of the boiler return flow, characterised by that mixing zones (10) are formed within the water space laterally above combustion space (2), and that a shield element prevents s direct downward flow of the cool return water and effects a guiding into mixing zones (10) disposed laterally to water hub (4).

2. A sectional boiler according to claim 1, characterised by that the shield element is moulded as a shell-type separation web (11) underneath water hub (4) within the water space.

3. A sectional boiler according to claim 1, characterised by that the shell-type separation web is composed of moulded web portions and interposed insertion pieces.

4. A sectional boiler according to claim 1, characterised by that the shield element is configured as a half-shell inserted from the front into the water hub and passing through all water hubs of adjacent boiler sections.

5. A sectional boiler according to claim 1, characterised by that the shield element is configured as a tube (12) having lateral flow openings (13) inserted from front (4) into the water hub and passing through all water hubs of adjacent boiler sections.

6. A sectional boiler according to claim 1, characterised by that boiler return flow (5) is connected frontally to tube (12), and that boiler forward flow (6) branches from the upper section of the water space enclosing tube (12).

7. A sectional boiler according to claim 5, characterised by that boiler forward flow (6) branches from one of the boiler sections towards top.

8. A sectional boiler according to claim 7, characterised by a frontally mounted port (7) having one section each leading from boiler return flow (5) to tube (12) and from the enclosing water space to boiler forward flow (6) and simultaneously to safety forward and return flows (8, 9).

## Revendications

1. Chaudière sectionnée en fonte comportant des sections verticales avec des canaux d'eau pour former un espace de combustion et une conduite du gaz de chauffage, qui débouchent dans un moyeu d'eau servant de raccordement de l'aller de la chaudière aussi bien que du retour de la chaudière,
caractérisée en ce que des zones de mélange (10) sont formées au-dedans de l'espace d'eau latéralement par rapport au moyeu d'eau (4) positionné au-dessus de l'espace de combustion (2) et qu'un élément de blindage empêche un écoulement vers le bas direct de l'eau de retour froide et cause un guidage dans les zones de mélange (10) se trouvant latéralement par rapport au moyeu d'eau (4).

2. Chaudière sectionnée selon la revendication 1,
caractérisée en ce que l'élément de blindage est coulé comme nervure de séparation en forme de cuvette (11) au-dessous du moyeu d'eau (4) au-dedans de l'espace d'eau.

3. Chaudière sectionnée selon la revendication 1,
caractérisée en ce que la nervure de séparation en forme de cuvette se compose de parties de nervure coulées et d'inserts intercalés.

4. Chaudière sectionnée Brûleur selon la revendication 1,
caractérisée en ce que l'élément de blindage est agencé comme demi-cuvette insérée dans le moyeu d'eau à partir du face avant et passant à travers de tous les moyeux d'eau de sections voisines.

5. Chaudière sectionnée selon la revendication 1,
caractérisée en ce que l'élément de blindage est agencé comme tuyau (12) ayant des ouvertures d'écoulement (13) inséré dans le moyeu d'eau à partir du face avant et passant à travers de tous les moyeux d'eau de sections voisines.

6. Chaudière sectionnée selon la revendication 5,
caractérisée en ce que le retour (5) de la chaudière est raccordé frontalement au tuyau (12) et que l'aller (6) de la chaudière dérive à partir de la zone supérieure de l'espace entourant le tuyau (12).

7. Chaudière sectionnée selon la revendication 6,
caractérisée en ce que l'aller (6) de la chaudière dérive à partir d'une des sections de la chaudière vers le haut.

8. Chaudière sectionnée selon la revendication 7,
caractérisée en un raccord (7) monté frontalement comportant une zone chacune menant à partir du retour (5) de la chaudière au tuyau (12) et à partir de l'espace d'eau entourant à l'aller de la chaudière (6) et simultanément à l'aller et au retour de sécurité (8, 9).
